# EUROPÄISCHE PATENTSCHRIFT

(11) **EP 3 611 103 B1**
(45) Veröffentlichungstag und Bekanntmachung des Hinweises auf die Patenterteilung: **09.12.2020**
(21) Anmeldenummer: 18188659.9
(22) Anmeldetag: 13.08.2018
(51) Int. Cl.: B65B 69/00, A61J 1/10, B65B 43/42, A61J 1/16

(54) **VERFAHREN ZUM ENTPACKEN UND VEREINZELN VON INFUSIONSBEUTELN ZUM ZUFÜHREN DER BEUTEL AN EINE WEITERVERARBEITENDE VORRICHTUNG**
METHOD FOR UNPACKING AND SEPARATING INFUSION BAGS FOR FEEDING THE BAG TO A PROCESSING DEVICE
PROCÉDÉ DE DÉBALLAGE ET DE SÉPARATION DES POCHES DE PERFUSION PERMETTANT D'AMENER LA POCHE À UN DISPOSITIF SITUÉ EN AVAL

(43) Veröffentlichungstag der Anmeldung: 19.02.2020
(73) Patentinhaber: Harro Höfliger Verpackungsmaschinen GmbH, 71573 Allmersbach im Tal (DE)
(72) Erfinder: Stahl, Ulrich, 71573 Allmersbach im Tal (DE); Bohn, Markus, 71573 Allmersbach im Tal (DE)
(74) Vertreter: Schmid, Barbara

(56) Entgegenhaltungen:
- CN-Y- 201 085 783
- DE-A1- 10 211 116
- DE-U1-202018 002 685
- US-A1- 2008 051 937

## Beschreibung

### TECHNISCHES GEBIET

Die Erfindung betrifft ein Verfahren, bei dem leere Infusionsbeutel, die in der Regel sterilisiert angeliefert werden, entpackt und vereinzelt werden können. Anschließend können die Infusionsbeutel einer weiterverarbeitenden Vorrichtung zugeführt werden, beispielsweise um die Infusionsbeutel mit einer Flüssigkeit zu befüllen.

Bei den Infusionsbeuteln kann es sich um Beutel mit lediglich einer Kammer handeln, aber auch um Mehrkammerbeutel. Mehrkammerbeutel können beispielsweise auch ein Pulver und eine Liquidkammer umfassen.

### STAND DER TECHNIK

Die Zuführung und das Entpacken von sterilen Infusionsbeuteln wird üblicherweise durch manuelle Arbeitsschritte realisiert. Die sterilen Infusionsbeutel werden in einer Umverpackung angeliefert. Die Umverpackung mit den Infusionsbeuteln wird desinfiziert und in einen ersten Bearbeitungsraum, der mit Handschuheingriffen ausgestattet ist, überführt. In diesem ersten Bearbeitungsraum wird die Umverpackung von einem Bediener manuell geöffnet und die einzelnen Infusionsbeutel werden der Umverpackung entnommen. Mehrere Infusionsbeutel werden in einem Übergabe-Tray platziert und erneut desinfiziert, bevor das Übergabe-Tray mitsamt der Infusionsbeutel in einen zweiten Bearbeitungsraum überführt wird. Auch in diesem zweiten Bearbeitungsraum erfolgt die Weiterverarbeitung manuell durch einen Bediener, der mittels Handschuheingriffen agieren muss. Die Infusionsbeutel werden durch den Bediener zunächst vereinzelt. Da die Infusionsbeutel häufig mittels Vakuum innerhalb der Umverpackung positioniert werden, kann dieses Vereinzeln eine gewisse Zeit in Anspruch nehmen, da die Infusionsbeutel aneinander anhaften können. Die vereinzelten Infusionsbeutel werden in einen dritten Bearbeitungsraum, der ebenfalls mit Handschuheingriffen ausgestattet ist, überführt. In diesem Bearbeitungsraum werden die einzelnen Infusionsbeutel von einem weiteren Bediener in einer definierten Ausrichtung angeordnet und an die weiterverarbeitende Vorrichtung übergeben. Beispielsweise können die einzelnen Infusionsbeutel in die Transportfächer eines Transportbandes eingelegt werden. Alternativ dazu können die Infusionsbeutel auch an Transportzangen aufgehängt werden.

Dieses stufenweise Entpacken durch Bediener in Handschuheingriffen wird zunehmend kritisch gesehen. Für die Bediener ist die Arbeit mit Handschuheingriffen körperlich beschwerlich, so dass es verhältnismäßig schnell zu Ermüdungserscheinungen kommt. Auch die Aufrechterhaltung der Sterilität wird zunehmend kritisch betrachtet, da eine nachträgliche Kontamination der offenen Innenseite der Umverpackung oder auch der Infusionsbeutel nicht sicher ausgeschlossen werden kann.

### DARSTELLUNG DER ERFINDUNG

Ausgehend von diesem vorbekannten Stand der Technik liegt der Erfindung die Aufgabe zugrunde, ein verbessertes Verfahren zum Entpacken und Vereinzeln von Infusionsbeutel anzugeben, das weitgehend ohne Bediener in Handschuheingriffen auskommt und eine Berührung der eigentlichen Infusionsbeutel möglichst komplett vermeidet.

Das erfindungsgemäße Verfahren ist durch die Merkmale des Hauptanspruchs 1 gegeben. Sinnvolle Weiterbildungen der Erfindung sind Gegenstand von sich an diesen Anspruch anschließenden weiteren Ansprüchen.

Bei dem erfindungsgemäßen Verfahren zum Entpacken und Vereinzeln von Infusionsbeuteln wird zunächst eine Umverpackung mittels einer Öffnungsvorrichtung maschinell geöffnet. In dieser Umverpackung sind die Infusionsbeutel gruppenweise an einer Haltevorrichtung befestigt. Nach dem Öffnen der Umverpackung werden die Infusionsbeutel mittels einer Separiervorrichtung von der Umverpackung separiert. Die einzelnen Infusionsbeutel bleiben während dieses Schrittes an der Halteeinrichtung befestigt. Mittels einer Positioniervorrichtung wird nun jede Halteeinrichtung mit den daran befestigten Infusionsbeuteln in einer Transportvorrichtung positioniert, so dass die Infusionsbeutel einer weiterverarbeitenden Vorrichtung zugeführt werden können.

In der Umverpackung kann in einer ersten Ausführungsform lediglich eine Gruppe von Infusionsbeuteln vorhanden sein. Dies kann insbesondere bei Umverpackungen in Form von Beuteln, beispielsweise in Form von Schlauch- oder Siegelbeuteln, der Fall sein. Alternativ dazu können in einer zweiten Ausführungsform mehrere Gruppen von Infusionsbeuteln in einer Umverpackung vorhanden sein, wobei jede Gruppe an einer eigenen Halteeinrichtung befestigt ist. Dies kann insbesondere bei solchen Umverpackungen der Fall sein, die über ein wannenartiges Behältnis für die Infusionsbeutel verfügen. Abhängig von der Tiefe des wannenartigen Behältnisses können die einzelnen Halteeinrichtungen mit den Infusionsbeuteln fächerartig in dem wannenartigen Behältnis liegen oder nebeneinander in dem wannenartigen Behältnis eingehängt vorliegen.

Bei der Verwendung eines wannenartigen Behältnisses als Umverpackung kann dieses wannenartige Behältnis vorzugsweise mit einer aufgesiegelten Deckelfolie verschlossen sein. Durch die Öffnungsvorrichtung kann in diesem Fall die Deckelfolie entfernt werden. Dies kann vorzugsweise durch ein Abziehen der Deckelfolie erfolgen. Grundsätzlich wäre es auch möglich, eine Öffnung in die Deckelfolie zu schneiden, um die Umverpackung zu öffnen.

Bei der Verwendung einer Umverpackung in Form eines Beutels kann das Öffnen des Beutels in einer besonders einfachen Art und Weise durch das Aufschneiden des Beutels erfolgen. Der Beutel kann dazu lediglich mit einem Schlitz versehen werden. Es wäre auch möglich, einen Teil des Beutels durch einen Schnitt abzutrennen, um die Umverpackung zu öffnen.

Die geöffnete Umverpackung kann anschließend von der Separiervorrichtung angekippt werden. Dadurch können die Infusionsbeutel mit der Halteeinrichtung aus der geöffneten Umverpackung herausrutschen. Ein solches Herausrutschen der Infusionsbeutel ist sowohl bei einem Beutel als Umverpackung als auch bei einem flachen wannenartigen Behältnis als Umverpackung möglich.

Sofern die Halteeinrichtungen dagegen in dem wannenartigen Behältnis eingehängt vorliegen, können diese mitsamt den Infusionsbeuteln von der Separiervorrichtung gegriffen und entnommen werden.

Grundsätzlich ist es möglich, die Infusionsbeutel gruppenweise einer weiterverarbeitenden Vorrichtung zuzuführen. In diesem Fall müsste lediglich die Halteeinrichtung ausgerichtet und in einer definierten Lage an eine Transportvorrichtung übergeben werden. Dieser Verfahrensschritt kann von der Positioniervorrichtung übernommen werden. Die Infusionsbeutel können anschließend gruppenweise beispielsweise mit der gewünschten Flüssigkeit befüllt werden.

In einer bevorzugten Ausführungsform können die Infusionsbeutel vor der Übergabe an die weiterverarbeitende Vorrichtung von der Halteeinrichtung getrennt werden. Die Infusionsbeutel können somit einzeln weiterverarbeitet werden. Dies hat den Vorteil, dass die Bauweise der weiterverarbeitenden Vorrichtung in der Regel unverändert bestehen bleiben kann, da die weiterverarbeitende Vorrichtung bislang ebenfalls die bereits vereinzelten und ausgerichteten Infusionsbeutel zugeführt bekam. Die Trennung der Infusionsbeutel von der Halteeinrichtung kann dabei insbesondere von der Positioniervorrichtung oder von der Transportvorrichtung durchgeführt werden. Vorzugsweise können die Infusionsbeutel während des Trennens von der Halteeinrichtung unmittelbar vereinzelt werden, so dass kein separater Vereinzelungs-Vorgang mehr erforderlich ist. Die Infusionsbeutel können nach dem Trennen oder auch unmittelbar während des Trennvorgangs von der Halteeinrichtung direkt ausgerichtet werden, so dass eine definierte Übergabe an eine weiterverarbeitende Vorrichtung möglich ist. Dadurch kann ein separater Verfahrensschritt für die Ausrichtung der Infusionsbeutel gespart werden.

Weitere Vorteile und Merkmale der Erfindung sind en in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: einen schematischen Querschnitt durch eine Halteeinrichtung mit Infusionsbeuteln, die in einem Schlauchbeutel als Umverpackung vorhanden ist,
- Fig. 2: einen Querschnitt entsprechend Fig. 1 mit Schnitt durch die Umverpackung,
- Fig. 3: einen Querschnitt entsprechend Fig. 2 mit abgetrennter Lasche der Umverpackung,
- Fig. 4: einen Querschnitt entsprechend Fig. 3 mit angekippter Umverpackung,
- Fig. 5: einen Querschnitt entsprechend Fig. 4, bei der die Halteeinrichtung mit den Infusionsbeuteln aus der Umverpackung herausrutscht,
- Fig. 6: einen Querschnitt durch die von der Umverpackung getrennte Halteeinrichtung mit Infusionsbeuteln,
- Fig. 7: einen schematischen Querschnitt durch eine Halteeinrichtung mit Infusionsbeuteln, die in einem flachen wannenartigen Behältnis als Umverpackung vorhanden ist,
- Fig. 8: einen Querschnitt entsprechend Fig. 7 mit teilweise entfernter Deckelfolie der Umverpackung,
- Fig. 9: einen Querschnitt entsprechend Fig. 8 mit geöffneter Umverpackung,
- Fig. 10: eine perspektivische Ansicht von in einem flachen wannenartigen Behältnis angeordneten Halteeinrichtungen, die jeweils mit mehreren Infusionsbeuteln bestückt sind,
- Fig. 11: eine perspektivische Ansicht einer Halteeinrichtung mit Infusionsbeuteln gemäß Fig. 10,
- Fig. 12: eine perspektivische Ansicht eines verschlossenen tiefen wannenartigen Behältnis als Umverpackung,
- Fig. 13: eine perspektivische Ansicht entsprechend Fig. 12 mit teilweise entfernter Deckelfolie der Umverpackung, und
- Fig. 14: eine perspektivische Ansicht entsprechend Fig. 13 mit geöffneter Umverpackung.

### WEGE ZUM AUSFÜHREN DER ERFINDUNG

In den Fig. 1 bis 6 ist eine erste Variante des erfindungsgemäßen Verfahrens schrittweise dargestellt. Mehrere Infusionsbeutel 10 sind an einer Halteeinrichtung 12 befestigt. Im vorliegenden Fall ist die Halteeinrichtung 12 mit den sterilisierten Infusionsbeutel 10 in einem Schlauchbeutel 20 als Umverpackung verpackt. Statt des Schlauchbeutels 20 könnte beispielsweise auch ein Siegelbeutel oder ein anderer Beutel als Umverpackung verwendet werden. Die Umverpackung 20 wird zunächst an der Außenseite desinfiziert und anschließend in einen Reinraum eingebracht, in dem die weiteren Verfahrensschritte mittels entsprechender Vorrichtungen durchgeführt werden.

Gemäß Fig. 2 wird der Schlauchbeutel 20 zunächst durch eine hier nur schematisch dargestellte Öffnungsvorrichtung 50 aufgeschnitten. Der Schnitt 22 erfolgt dabei in der Nähe der Halteeinrichtung 12, um die Infusionsbeutel 10 beim Schneidvorgang nicht versehentlich zu beschädigen. Anschließend wird der abgetrennte Teil 24 der Umverpackung 20' entfernt (Fig. 3).

Die geöffnete Umverpackung 20' wird nunmehr durch eine ebenfalls lediglich schematisch dargestellte Separiervorrichtung 52 angekippt, so dass die offene Seite 26 der Umverpackung 20' nach unten weist. Dadurch rutschen die Infusionsbeutel 10 mit der Halteeinrichtung 12 aus der geöffneten Umverpackung 20' heraus (siehe Fig. 5). Die leere Umverpackung 20' kann anschließend entsorgt werden, während die Halteeinrichtung 12 mit den Infusionsbeuteln 10 weiter verarbeitet werden kann. In der Regel wird die Halteeinrichtung 12 mit den daran befestigten Infusionsbeuteln 10 von einer Positioniervorrichtung 54 an eine Transportvorrichtung 56 übergeben.

Anstelle des Schlauchbeutels 20 kann auch ein flaches wannenartiges Behältnis 30 zur Lagerung der an der Halteeinrichtung 12 befestigten Infusionsbeutel 10 verwendet werden (siehe Fig. 7 bis 9). Das wannenartige Behältnis 30 ist mit einer aufgesiegelten Deckelfolie 32 verschlossen. Nach der Dekontamination der Außenseiten des verschlossenen wannenartigen Behältnisses 30 kann die Deckelfolie 32 in einem Reinraum von einer hier nur schematisch dargestellten Öffnungsvorrichtung 50.2 entfernt werden (siehe Fig. 8 und 9). Im vorliegenden Beispielsfall wird die Deckelfolie 32 dabei vollständig von dem wannenartigen Behältnis 30 abgezogen. Alternativ dazu könnte auch eine flächige Öffnung in die Deckelfolie 32 eingeschnitten werden, durch die die einzelnen Halteeinrichtungen 12 mit Infusionsbeuteln 10 entnommen werden könnten.

Wie Fig. 10 zu entnehmen ist, können in einem wannenartigen Behältnis 30 mehrere Halteeinrichtungen 12 mit daran befestigten Infusionsbeuteln 10 gelagert und transportiert werden. Die einzelnen Halteeinrichtungen 12 (siehe auch Fig. 11) sind dabei jeweils mit mehreren Infusionsbeuteln 10 bestückt, wobei die Infusionsbeutel 10 fächerartig überlappend angeordnet sind. Die Infusionsbeutel 10 sind im vorliegenden Beispielsfall über einen Schlauchansatz 14 an der Halteeinrichtung 12 befestigt. Der Schlauchansatz 14 jedes Infusionsbeutels 10 ist dabei in der Halteeinrichtung 12 festgeklemmt. Die Abstände zweier benachbarter Schlauchansätze 14 sind dabei jeweils identisch, so dass eine exakte Ausrichtung der Infusionsbeutel 10 an der Halteeinrichtung 12 gegeben ist. Diese exakte Ausrichtung der Infusionsbeutel 10 ermöglicht die definierte Weiterverarbeitung und Übergabe der vereinzelten Infusionsbeutel 10 an eine beliebige weiterverarbeitende Vorrichtung, ohne dass eine manuelle Ausrichtung durch Bediener erforderlich wäre.

Innerhalb des wannenartigen Behältnisses 30 liegen mehrere Halteeinrichtungen 12 leicht versetzt übereinander. Sofern die Seitenwände 34 des wannenartigen Behältnisses 30 ausreichend flach verlaufen, könnte die Entnahme der einzelnen Halteeinrichtungen 12 durch ein Kippen des geöffneten wannenartigen Behältnisses 30' erfolgen. Alternativ dazu könnten die einzelnen Halteeinrichtungen 12 auch mittels einer Greifvorrichtung als Separiervorrichtung 52.2 aus dem geöffneten wannenartigen Behältnis 30 entnommen werden. Die einzelnen Halteeinrichtungen 12 mit den Infusionsbeuteln 10 können anschließend weiter bearbeitet werden.

Anstelle des flachen wannenartigen Behältnisses 30 zur Lagerung der Halteeinrichtung 12 mit Infusionsbeuteln 10 könnte auch ein vergleichsweise tiefes wannenartiges Behältnis 40 verwendet werden (siehe Fig. 12 bis 14). In diesem wannenartigen Behältnis 40 könnten die einzelnen Halteeinrichtungen 12 so eingehängt vorhanden sein, dass die Infusionsbeutel 10 jeweils nach unten hängen (siehe Fig. 14). Das wannenartige Behältnis 40 ist mit einer aufgesiegelten Deckelfolie 42 verschlossen. Nach der Dekontamination der Außenseiten des verschlossenen wannenartigen Behältnisses 40 kann die Deckelfolie 42 in einem Reinraum von einer hier nicht dargestellten Öffnungsvorrichtung entfernt werden (siehe Fig. 13 und 14). Im vorliegenden Beispielsfall wird die Deckelfolie 42 dabei vollständig von dem wannenartigen Behältnis 40 abgezogen. Alternativ dazu könnte auch eine flächige Öffnung in die Deckelfolie 42 eingeschnitten werden, durch die die einzelnen Halteeinrichtungen 12 mit Infusionsbeuteln 10 entnommen werden könnten. Nach dem Entfernen der Deckelfolie 42 können die einzelnen Halteeinrichtungen 12 mit den Infusionsbeuteln 10 mittels einer hier nicht dargestellten Greifvorrichtung aus dem geöffneten wannenartigen Behältnis 40' entnommen werden. Die einzelnen Halteeinrichtungen 12 mit den Infusionsbeuteln 10 können anschließend weiter bearbeitet werden.

## Patentansprüche

1. Verfahren zum Entpacken und Vereinzeln von Infusionsbeuteln (10) zum Zuführen der Beutel (10) an eine weiterverarbeitende Vorrichtung mit folgenden Verfahrensschritten:
- Öffnen einer Umverpackung (20, 30, 40), in der die Infusionsbeutel (10) vorhanden sind, mittels einer Öffnungsvorrichtung (50), wobei die Infusionsbeutel (10) innerhalb der Umverpackung (20, 30, 40) gruppenweise an einer Halteeinrichtung (12) befestigt sind,
- Separieren der Gruppe der an der Halteeinrichtung (12) befestigten Infusionsbeutel (10) von der Umverpackung (20, 30, 40) mittels einer Separiervorrichtung (52),
- Positionierung der Halteeinrichtung (12) mit daran befestigten Infusionsbeuteln (10) mittels einer Positioniervorrichtung (54) in einer Transportvorrichtung (56),
- Weiterverarbeitung der Infusionsbeutel (10) mittels einer weiterverarbeitenden Vorrichtung.

2. Verfahren nach Anspruch 1,
- **dadurch gekennzeichnet, dass**
- beim Öffnen der Umverpackung (30, 40) eine Deckelfolie (32, 42) von einem wannenartigen Behältnis (30, 40) entfernt wird.

3. Verfahren nach Anspruch 1,
- **dadurch gekennzeichnet, dass**
- beim Öffnen der Umverpackung (20) ein Beutel, insbesondere ein Schlauchbeutel (20) oder ein Siegelbeutel, aufgeschnitten wird.

4. Verfahren nach einem der Ansprüche 1 bis 3,
**dadurch gekennzeichnet, dass**
- die geöffnete Umverpackung (20') von der Separiervorrichtung (52) angekippt wird, so dass die Infusionsbeutel (10) aus der Umverpackung (20') herausrutschen.

5. Verfahren nach einem der Ansprüche 1 bis 3,
- **dadurch gekennzeichnet, dass**
- die an der Halteeinrichtung (12) befestigten Infusionsbeutel (10) von der Separiervorrichtung (52.2) gruppenweise aus der geöffneten Umverpackung (30', 40') entnommen werden.

6. Verfahren nach einem der vorstehenden Ansprüche,
- **dadurch gekennzeichnet, dass**
- die Infusionsbeutel (10) durch die Positioniervorrichtung (54) oder durch die Transportvorrichtung (56) von der Halteeinrichtung (12) getrennt werden.

7. Verfahren nach Anspruch 6,
- **dadurch gekennzeichnet, dass**
- die Infusionsbeutel (10) während des Trennens von der Halteeinrichtung (12) vereinzelt werden.

8. Verfahren nach Anspruch 6 oder 7,
- **dadurch gekennzeichnet, dass**
- die Infusionsbeutel (10) nach dem Trennen von der Halteeinrichtung (12) ausgerichtet werden, so dass eine definierte Übergabe an eine weiterverarbeitende Vorrichtung möglich ist.

## Claims

1. Method for unpacking and separating infusion bags (10) into singles for supplying the bags (10) to a device for further processing, said method having the following method steps:
- open an outer packaging (20, 30, 40), in which the infusion bags (10) are present, by means of an opening device (50), wherein the infusion bags (10) are fastened in groups to a holding device (12) inside the outer packaging (20, 30,40),
- separate the group of infusion bags (10), which are fastened to the holding device (12), from the outer packaging (20, 30, 40) by means of a separating device (52),
- position the holding device (12) with the infusion bags (10) fastened thereon in a transport device (56) by means of a positioning device (54),
- process the infusion bags (10) by means of a device for further processing.

2. Method according to Claim 1,
- **characterized in that**
- when opening the outer packaging (30, 40), a lidding film (32, 42) is removed from a trough-like receptacle (30, 40).

3. Method according to Claim 1,
- **characterized in that**
- when opening the outer packaging (20), a bag, in particular a tubular bag (20) or a sealed bag, is cut open.

4. Method according to one of Claims 1 to 3,
- **characterized in that**
- the opened outer packaging (20') is tipped up by the separating device (52) so that the infusion bags (10) slip out of the outer packaging (20').

5. Method according to one of Claims 1 to 3,
- **characterized in that**
- the infusion bags (10), which are fastened to the holding device (12), are removed in groups from the opened outer packaging (30', 40') by the separating device (52.2).

6. Method according to one of the preceding claims,
- **characterized in that**
- the infusion bags (10) are separated from the holding device (12) by the positioning device (54) or by the transport device (56).

7. Method according to Claim 6,
- **characterized in that**
- the infusion bags (10) are separated into singles during the separation from the holding device (12).

8. Method according to Claim 6 or 7,
- **characterized in that**
- after the separation from the holding device (12), the infusion bags (10) are aligned such that a defined transfer to a device for further processing is possible.

## Revendications

1. Procédé de déballage et de séparation de sachets d'infusion (10) pour amener les sachets (10) à un dispositif de traitement ultérieur, le procédé comprenant les étapes suivantes :
- ouvrir l'emballage extérieur (20, 30, 40), dans lequel se trouvent les sachets d'infusion (10), au moyen d'un dispositif d'ouverture (50), les sachets d'infusion (10) étant fixés par groupes à un moyen de retenue (12) à l'intérieur de l'emballage extérieur (20, 30, 40),
- séparer le groupe de sachets d'infusion (10), fixé au moyen de retenue (12), de l'emballage extérieur (20, 30, 40) au moyen d'un dispositif de séparation (52),
- positionner le moyen de retenue (12), auquel sont fixés les sachets d'infusion (10), au moyen d'un dispositif de positionnement (54) dans un dispositif de transport (56),
- appliquer un traitement ultérieur au sachet d'infusion (10) au moyen d'un dispositif de traitement ultérieur.

2. Procédé selon la revendication 1,
- **caractérisé en ce que**
- lorsque l'emballage extérieur (30, 40) est ouvert, un film de recouvrement (32, 42) est retiré d'un récipient (30, 40) en forme de cuvette.

3. Procédé selon la revendication 1,
- **caractérisé en ce que**
- lors de l'ouverture de l'emballage extérieur (20), un sachet, notamment un sachet tubulaire (20) ou un sachet scellé, est ouvert par découpe.

4. Procédé selon l'une des revendications 1 à 3, **caractérisé en ce que**
- l'emballage extérieur ouvert (20') est incliné par le dispositif de séparation (52) de sorte que les sachets d'infusion (10) glissent hors de l'emballage extérieur (20').

5. Procédé selon l'une des revendications 1 à 3,
- **caractérisé en ce que**
- les sachets d'infusion (10) fixés au moyen de retenue (12) sont retirés par groupes de l'emballage extérieur ouvert (30', 40') par le dispositif de séparation (52.2).

6. Procédé selon l'une des revendications précédentes,
- **caractérisé en ce que**
- les sachets d'infusion (10) sont séparés du moyen de retenue (12) par le dispositif de positionnement (54) ou par le dispositif de transport (56).

7. Procédé selon la revendication 6,
- **caractérisé en ce que**
- les sachets d'infusion (10) sont isolés lors de la séparation du moyen de retenue (12).

8. Procédé selon la revendication 6 ou 7,
- **caractérisé en ce que**
- les sachets d'infusion (10) sont orientés, après avoir été séparés du moyen de retenue (12), de sorte qu'un transfert défini vers un dispositif de traitement ultérieur est possible.
